# EUROPÄISCHE PATENTSCHRIFT

(11) **EP 0 755 649 B1**
(45) Veröffentlichungstag und Bekanntmachung des Hinweises auf die Patenterteilung: **24.01.2001**
(21) Anmeldenummer: 96103703.3
(22) Anmeldetag: 09.03.1996
(51) Int. Cl.: A47L 13/60

(54) **Auswringvorrichtung für einen Nasswischbesatz eines Wischbesatzträgers**
Wringer device for a wet wiping cloth of a wiping cloth support
Dispositif d'essorage pour un tissu d'essuyage humide d'un support pour tissu d'essuyage

(30) Priorität: 25.07.1995 DE 19527158
(43) Veröffentlichungstag der Anmeldung: 29.01.1997
(73) Patentinhaber: Firma Carl Freudenberg, 69469 Weinheim (DE)
(72) Erfinder: Jürgen, Ralf, 68535 Neckarhausen (DE); Dingert, Uwe, 69518 Absteinach (DE)

(56) Entgegenhaltungen:
- DE-C- 251 128
- US-A- 2 796 617
- US-A- 5 349 720

## Beschreibung

Die Erfindung betrifft eine Auswringvorrichtung für einen Naßwischbesatz eines Wischbesatzträgers gemäß dem Oberbegriff des Patentanspruchs 1 (siehe die Druckschrift US-A-5 349 720), insbesondere eine solche Auswringvorrichtung, die zum Auspressen von Reinigungsflüssigkeit aus einem Naßwischbesatz dient, der vorzugsweise beide Hauptseiten eines platten- oder rahmenförmigen Wischbesatzträgers eines von Hand betätigbaren oder motorbetriebenen Naßreinigungsgerätes abnehmbar abdeckt, wobei an den Wischbesatzträger eine von Hand oder maschinell bedienbare Betätigungsstange anlenkbar ist. Auswringvorrichtungen der vorgenannten bekannten Gattung sind vielfach konstruktiv aufwendig, in der Handhabung umständlich und erfordern einen verhältnismäßig hohen Wartungsaufwand. Außerdem entsprechen die bekannten Auswringvorrichtungen oftmals nicht den an sie zu stellenden hygienischen Anforderungen.

Der Erfindung liegt die Aufgabe zugrunde, eine Auswringvorrichtung der oben erwähnten bekannten Gattung so zu verbessern, daß neben einer bequemen und hygienischen Handhabbarkeit ein wesentlich höherer Auswring-Leistungsgrad bei einer außerordentlich hohen Wartungsfreiheit und wirtschaftlichen Herstellbarkeit der Auswringvorrichtung erzielbar ist.

Die Erfindung löst diese Aufgabe durch die im Patentanspruch 1 enthaltenen Merkmale.

Die Merkmale in den Unteransprüchen ermöglichen vorteilhafte Ausgestaltungen der Erfindung.

Die Erfindung ist nachstehend anhand der schematischen Zeichnung eines Ausführungsbeispiels näher erläutert. Es zeigen:
- Fig. 1: eine Auswringvorrichtung gemäß einem ersten Ausführungsbeispiel in perspektivischer Ansicht;
- Fig. 2: die Auswringvorrichtung des ersten Ausführungsbeispiels gemäß Fig. 1 in Vorderansicht;
- Fig. 3: die Auswringvorrichtung des ersten Ausführungsbeispiels gemäß Fig. 2 in Draufsicht;
- Fig. 4: die Auswringvorrichtung des ersten Ausführungsbeispiels gemäß Fig. 2 und 3 in einer Stirnansicht;
- Fig. 5: eine Wringwalze gemäß des ersten Auführungsbeispiels in einem Mittellängsschnitt; und
- Fig. 6: die Wringwalze des ersten Ausführungsbeispiels gemäß Fig. 5 in einer Endansicht;
- Fig. 7: eine Auswringvorrichtung gemäß einem zweiten Ausführungsbeispiel in Vorderansicht;
- Fig. 8: die Auswringvorrichtung des zweiten Ausführungsbeispiels gemäß Fig. 7 in einer Draufsicht;
- Fig. 9: die Auswringvorrichtung des zweiten Ausführungsbeispiels gemäß Fig. 7 und 8 in einer Stirnansicht;
- Fig. 10: die Auswringvorrichtung des zweiten Ausführungsbeispiels in Schnittansicht.

Gemäß Fig. 1 besteht eine Auswringvorrichtung 10 entsprechend einem ersten Ausführungsbeispiel aus einem sich längs erstreckenden U-profilförmigen Grundkörper 12. Dieser Grundkörper 12 hat zwei Seitenwände 14, 16, die einen spitzen, sich nach oben öffnenden Winkel einschließen und die Schenkel des U-Profils bilden. Die Seitenwände 14, 16 sind durch einen vorzugsweise rinnenförmigen Boden 18 verbunden, der den Steg des U-Profils dieses Grundkörpers 12 bildet. An der Oberseite jeder der beiden Seitenwände 14, 16 ist je eine Wringwalze 20, 22 frei drehbar und axial unverschiebbar gelagert. Die Wringwalzen 20, 22 liegen auf gleicher Höhe nebeneinander und bilden einen Walzenspalt 24 zum Einführen des mit Naßwischbesatz versehenen Wischbesatzträgers.

Zwei Befestigungsvorrichtungen 26, 28 sind gemäß Fig. 2 und 3 an sich im Abstand gegenüberliegenden Stirnwänden 30, 32 des Grundkörpers 12 einteilig angeordnet, wobei die Auswringvorrichtung 10 mittels dieser Befestigungsvorrichtungen 26, 28 auf zwei sich im Abstand etwa parallel gegenüberliegende Abschnitte des Öffnungsrandes eines nicht dargestellten Aufnahmegefäßes für Reinigungsflüssigkeit, z.B. eines Eimers, aufgesetzt und mit diesen Randabschnitten des Eimers durch Klemmen fest, aber lösbar verbunden werden kann.

Die Seitenwände 14, 16 des Grundkörpers 12 sind elastisch biegsam ausgebildet, so daß sie einer Spreizkraft einen elastischen Biegewiderstand entgegensetzen. Die Seitenwände 14, 16 und der Boden 18 sind an ihren Außenseiten mit sich senkrecht zur Längsrichtung des Grundkörpers 12 erstrekkenden, im Abstand parallel zueinander angeordneten Versteifungsrippen 34 versehen. Diese Versteifungsrippen 34 sind zum Boden 18 hin zunehmend verstärkt ausgebildet, um eine zunehmend elastische Biegesteifigkeit der Seitenwände 14, 16 beim Auseinanderspreizen derselben zu erreichen.

Die beiden dem Grundkörper 12 der Auswringvorrichtung 10 zugeordneten Wringwalzen 20, 22 sind parallel zueinander drehbar gelagert und entgegen der biegeelastischen, von den Seitenwänden 14, 16 und dem Boden 18 herrührenden Vorspannkraft etwa parallel zueinander spreizbar angeordnet. Der Grundkörper 12 besteht zu diesem Zweck aus einem die elastische Vorspannkraft erzeugenden Werkstoff, der vorzugsweise ein Kunststoff, wie Polypropylen, Hochdruck-Polyethylen, Polyurethan oder aber auch ein rostfreier Federstahl sein kann.

Obere, zueinander etwa parallele Längskanten 38, 40 der Seitenwände 14, 16 des Grundkörpers 12 sind mit je einem rechtwinkligen Ausschnitt versehen, von denen in Fig. 1 und 2 der Ausschnitt 42 in der Seitenwand 14 zu sehen ist. Diese identischen Ausschnitte sind an ihren beiden Enden jeweils durch zwei senkrechte Schmalseiten 46, 48 begrenzt, deren Höhe etwas geringer als der Durchmesser einer Wringwalze 20, 22 bemessen ist. Die Länge dieser beiden Ausschnitte ist jeweils etwas größer bemessen als die Länge einer Wringwalze 20, 22, so daß jede Wringwalze 20, 22 in je einem der beiden Ausschnitte 42, 44 axial unverschiebbar gelagert werden kann.

Im Bereich der beiden oberen Ausschnitte der Seitenwände 14, 16 des Grundkörpers 12 sind Lager 50, 52 für je eine der beiden Wringwalzen 20, 22 vorgesehen, wobei diese Lager 50, 52 über die obere Längskante 38, 40 der beiden oberen Ausschnitte der Seitenwände 14, 16 nach oben hinausragen. Diese Lager 50, 52 bestehen im vorliegenden Ausführungsbeispiel aus je drei, über die Länge der Ausschnitte in gleichen Abständen verteilte, offene Lagerschalen 54, 56, die einem Zylinderausschnitt ähnlich gestaltet und an die Außenseite der beiden Seitenwände 14, 16 einteilig angeformt sind. Die Lagerschalen 54, 56 sind jeweils an ihren sich gegenüberliegenden Innenseiten mit einer Aufnahmeöffnung 58, 60 für die zugehörige Wringwalze 20, 22 versehen. Diese Aufnahmeöffnung 58, 60 jeder Lagerschale 54, 56 ist jeweils kleiner als der Durchmesser der Wringwalze 20, 22 bemessen. Um trotzdem die Wringwalzen 20, 22 seitlich in die Lagerschalen 54, 56 einsetzen zu können, sind obere, freie Enden 62, 64 dieser Lagerschalen 54, 56 elastisch biegsam ausgebildet, so daß die Wringwalzen 20, 22 unter Schnappwirkung von der Seite her in die sich dabei aufbiegenden Lagerschalen 54, 56 eingesetzt werden können. Selbstverständlich haben die Lagerschalen 54, 56 einen lichten Querschnitt, der demjenigen der Wringwalzen angepaßt ist, so daß die Wringwalzen 20, 22 frei drehbar, aber axial unverschiebbar gelagert sind.

Die Aufnahmeöffnung 58, 60 jeder Lagerschale 54, 56 ist somit durch mindestens eine elastische Vorrichtung begrenzt, die von den Lagerschalen 54, 56 selbst gebildet wird. Zu diesem Zweck sind die Lagerschalen 54, 56 aus biegeelastischem Werkstoff, vorzugsweise Kunststoff, hergestellt. Der Querschnitt der Lagerschalen 54, 56 entspricht etwa dem Kreisdurchmesser der Wringwalzen 20, 22, wobei die Aufnahmeöffnung 58, 60 jeder Lagerschale 54. 56 einen Umfangswinkel des kreisförmigen Querschnitts jeder Wringwalze 20, 22 von weniger als 180° hat, um die erwähnte Schnappwirkung zu erzielen.

Der Abstand des Walzenspaltes 24 der Wringwalzen 20, 22 von der Oberfläche des Bodens 18 des Grundkörpers 12 ist kleiner als die Höhe jeder Schmalseite des Wischbesatzträgers für den Naßwischbesatz bemessen, damit der Wischbesatzträger, nach dem Auswringen der Reinigungsflüssigkeit aus dem darauf angebrachten Wischbesatz, ohne großen Kraftaufwand wieder aus der Auswringvorrichtung 10 herausgehoben werden kann.

Die Wringwalzen 20, 22 sind rohrförmig ausgebildet und mit zur Rollenachse etwa radialen Ablauföffnungen 66 versehen, die in um 90° versetzten Längsreihen sich auf entsprechenden Mantellinien der Wringwalzen 20, 22 erstrecken. Selbstverständlich können für die Ablauföffnungen 66 auch andere Lochmuster, wie z.B. spiralförmige, gewählt werden.

Eine Innenwand 68 der rohrförmigen Wringwalzen 20, 22 ist von deren Längsmitte 70 aus bis zu ihren beiden Enden 72, 74 hin jeweils konisch erweitert, so daß die Innenwand 68 (Fig. 5) in der Längsmitte 70 jeder Wringwalze 20, 22 die größte Wandstärke aufweist. Hierdurch wird das Abfließen von aus dem Wischbesatz ausgepreßter und durch die Ablauföffnungen 66 in das Innere der Wringwalzen 20, 22 eingedrungener Reinigungsflüssigkeit in das Auffanggefäß wesentlich verbessert.

Die beiden Stirnseiten des U-profilförmigen Grundkörpers 12 sind durch die Stirnwände 30, 32 im wesentlichen abgedeckt, die nur an ihrem unteren Ende mit dem Boden 18 des Grundkörpers 12 elastisch biegsam verbunden und in einem zum oberen Ende hin zunehmenden Abstand von den Stirnkanten der Seitenwände 14, 16 des Grundkörpers 12 angeordnet sind.

Die Stirnwände 30, 32 sind oberhalb der beiden Wringwalzen 20, 22 als sich etwa senkrecht und parallel erstreckende Seitenführungen 76, 78 ausgebildet, die zum Zentrieren des Wischbesatzträgers beim Einsetzen desselben in die Auswring-Vorrichtung 10 dienen. Diese Seitenführungen 76, 78 weisen, in Draufsicht, einen U-förmigen Querschnitt auf, wobei naturgemäß die offenen Seiten der beiden Seitenführungen 76, 78 sich im Abstand gegenüberliegen. Der, in Draufsicht, freie, U-förmige Querschnitt der sich gegenüberliegenden Seitenführungen 76, 78 ist symmetrisch über dem Walzenspalt 24 der beiden Wringwalzen 20, 22 angeordnet und ist allseitig an einem oberen Einführende 77, 79 für den Wischbesatzträger am größten und verringert sich bis zu seinem unteren, dicht oberhalb der beiden Wringwalzen 20, 22 liegenden Ende 81, 83 zunehmend bis auf einen der Dicke und Länge des Wischbesatzträgers mit Naßwischbesatz angepaßten Querschnitt. Ein stirnseitiger, nach oben und außen gekrümmter U-Steg 75, 77 der Seitenführungen 76, 78 ist an seiner Außenseite mit zwei senkrechten, im Abstand parallelen Stützrippenpaaren 71, 73 fest verbunden, die jeweils an einer horizontalen Tragplatte 67, 69 mit ihren unteren Enden befestigt sind. Die beiden Tragplatten 67, 69 sind an den sich gegenüberliegenden Rück- oder Innenseiten der Stirnwände 30, 32 in geeigneter Weise abgestützt und an den oberen Enden der Stirnwände 30, 32 im Abstand gegeneinander gerichtet und unterhalb der oberen Längskanten 38, 40 der Seitenwände 14, 16 zwischen diesen angeordnet. Wenn daher ein Wischbesatzträger beim Einsetzen in die Auswringvorrichtung infolge ungenauer Zentrierung auf eine der gekrümmten Wände, insbesondere aber auf einen der beiden U-Stege 75, 77 der Seitenführungen 26, 28 stößt, kann die betreffende Seitenführung mit der zugehörigen Stirnwand den Stoß biegeelastisch dämpfen und den Wischbesatzträger danach zwischen beiden Seitenführungen über dem Walzenspalt 24 zentrieren.

Die Stirnwände 30, 32 des Grundkörpers 12 weisen am oberen Ende ihrer Außenseiten die Befestigungsvorrichtungen 26, 28 auf, mit welchen die Auswringvorrichtung 10, wie oben erwähnt, auf die Oberkante sich gegenüberliegender Ränder eines Auffangbehälters für Flüssigkeit aufgesetzt und lösbar befestigt werden kann. Die Befestigungsvorrichtungen 26, 28 sind als elastische Schnapphaken 80, 82 in umgekehrter U-Form an die beiden Stirnwände 30, 32 des Grundkörpers 12 einteilig angeformt. Dabei ist an der Innenseite eines äußeren, nach unten ragenden U-Schenkels 84, 86 im Abstand unterhalb eines U-Steges 88, 90 eine Rastschulter 92, 94 angeformt ist, die unter die Außenkante eines etwa horizontalen Außenrandes eines Auffangbehälters für Flüssigkeit rastend greift, wenn die Schnapphaken 80, 82 auf den Behälterrand gedrückt werden. Auf diese Weise ist ein sicherer Sitz der Auswringvorrichtung 10 auf dem Behälter sichergestellt.

Schlitzförmige Zwischenräume 96, 98 zwischen den Seitenwänden 14, 16 und den Stirnwänden 30, 32 des Grundkörpers 12 dienen gleichzeitig als Abflußöffnungen für die aus dem Naßwischbesatz ausgepreßte Reinigungsflüssigkeit (Fig. 1).

Außerdem sind im Boden 18 des Grundkörpers 12 jeweils in der Mitte zwischen den einzelnen mit 34 bezeichneten Versteifungsrippen Abflußöffnungen vorgesehen.

Die Wirkungsweise der Auswringvorrichtung 10 für den oben genannten Wischbesatzträger mit Naßwischbesatz, der auch als Flachwischer bezeichnet wird, ist folgende: Zunächst wird die Auswringvorrichtung 10 mit den Schnapphaken 80, 82 ihres U-förmigen Grundkörpers 12 mit der Oberkante eines Auffanggefäßes, z.B. eines Eimers, lösbar verbunden. Danach wird der etwa rechtwinklige Wischbesatzträger mit seinen beiden Schmalseiten gleichzeitig zwischen die beiden Seitenführungen 76, 78 oberhalb des Wringwalzenpaares 20, 22 eingesetzt. Dabei wird der Wischbesatzträger durch die beiden Seitenführungen 76, 78 weitgehend lotrecht ausgerichtet, so daß der Wischbesatzträger zwischen die beiden Wringwalzen 20, 22 gedrückt werden kann, die dabei entgegen der von dem Grundkörper 12 ausgeübten elastischen Vorspannkraft gespreizt werden, so daß der Wischbesatzträger weiter in den Grundkörper 12 nach unten gedrückt werden kann.

Wie erwähnt, werden die beiden Wringwalzen 20, 22 durch das Einführen des Wischbesatzträgers biegeelastisch auseinander gedrückt. Da die Wringwalzen 20, 22 mit je einer der beiden Seitenwände 14, 16 des U-förmigen Grundkörpers 12 durch die Lagerschalen 54, 56 starr, aber drehbeweglich verbunden sind, werden die verrippten Seitenwände 14, 16 unter Vergrößerung des von ihnen gebildeten, nach oben offenen Winkels nach außen gebogen. Aufgrund der Eigensteifigkeit des Grundkörpers 12 wird durch diese Verformung eine elastische Spannung in den Seitenwänden 14, 16 und im Boden 18 des Grundkörpers 12 aufgebaut. Diese Spannung übt eine Kraft aus, die auf die Wringwalzen 20, 22 und damit auf die Kontaktfläche zwischen den Wringwalzen 20, 22 und dem Naßwischbesatz übertragen wird. In Verbindung mit der Kontaktfläche wird so der erforderliche Auspreßdruck erzeugt, durch die im Wischbesatz auf dem Wischbesatzträger absorbierte Reinigungsflüssigkeit ausgepreßt wird.

Die Seitenführungen 76, 78 an beiden Stirnseiten der Auswringvorrichtung 10 für den Wischbesatzträger stellen sicher, daß Reinigungsflüssigkeit beim Auswringvorgang stets über der Öffnung des Aufnahmegefäßes aufgefangen und in dieses abgeleitet wird. Die mittige Anordnung der Auswringvorrichtung 10 auf der Öffnung des Aufnahmegefäßes verhindert darüber hinaus auch den Übertritt von verspritzter Reinigungsflüssigkeit über die langen Seitenränder des Aufnahmegefäßes. Außerdem sind die Wände des Aufnahmegefäßes selbst als Spritzschutz wirksam, weil die Auswringvorrichtung 10 im wesentlichen darin versenkt angeordnet ist.

Wie oben erwähnt, ist die Höhe des Grundkörpers 12 zwischen dessen Boden 18 und dem Walzenspalt 24 etwas geringer bemessen als die Höhe der senkrecht gerichteten Schmalseiten des etwa rechteckigen Wischbesatzträgers, derart, daß, wenn der Wischbesatzträger zwischen die Wringwalzen 20, 22 bis zum Anschlag auf dem Boden 18 des Grundkörpers 12 eingesetzt ist, die obere Kante des Wischbesatzträgers knapp über den Walzenspalt 24 hinaus nach oben vorsteht.

Infolge der von den Seitenwänden 14, 16 des Grundkörpers 12 ausgeübten Preßkraft wird demnach der Wischbesatz nochmals beim Herausziehen des Wischbesatzträgers aus der Auswringvorrichtung 10 ausgepreßt. Durch die von den elastisch biegsamen Seitenwänden 14, 16 des Grundkörpers 12 ausgeübte Andrückkraft in Verbindung mit dem Gleitreibungskoeffizienten der Lagerschalen 54, 56 zwischen den beiden Wringwalzen 20, 22 und ihren Lagern 50, 52 entsteht eine Reibkraft, die nach oben gerichtet ist. Übersteigt die Reibkraft beim Herausziehen des Wischbesatzträgers aus der Auswringvorrichtung 10 das Gesamtgewicht des mit Reinigungsflüssigkeit gefüllten Aufnahmegefäßes und der darauf montierten Auswringvorrichtung 10, kann diese u.U. vom Boden 18 abgehoben werden. Um dieser Möglichkeit entgegenzutreten, können folgende Maßnahmen einzeln oder in Kombination vorgesehen werden: a) die Anordnung eines federunterstützten Auswerfers über dem Boden 18 des Grundkörpers 12, durch den das Herausziehen des Wischbesatzträgers aus der Auswringvorrichtung 10 erleichtert wird; b) die Anordnung einer seitlich vom Boden 18 des Auffanggefäßes vorstehenden Trittfläche, um durch Aufsetzen eines Fußes der Bedienungsperson einem Abheben der gesamten, aus Auffanggeäß und Auswringvorrichtung 10 bestehenden Reinigungsvorrichtung von einer Standfläche entgegenzuwirken; c) Verminderung der Reibkraft zwischen den Wringwalzen 20, 22 und ihren Lagern 50, 52 durch eine zweckentsprechende Materialpaarung mit möglichst geringem Gleitreibungskoeffizienten, wie z.B. POM mit PTFE/PE-HD.

Der Auswringgrad kann durch eine Erhöhung der Rollenandrückkraft gesteigert werden. Abgesehen von der begrenzten Möglichkeit, zu diesem Zweck den Grundkörper 12 steifer auszubilden, können die Wringwalzen 20, 22, wie oben beschrieben, mit radialen Ablauföffnungen in ihren zylindrischen Wänden verwendet werden. Dadurch, daß die Hohlräume der Wringwalzen 20, 22 von beiden Enden jeder Wringwalze zu deren Mitte hin konisch verjüngt sind, wird die beim Auswringen eines Wischbesatzes ins Innere der Wringwalzen 20, 22 ausgepreßte Reinigungsflüssigkeit durch die sich von der Mitte jeder Wringwalze 20, 22 zu ihren beiden Enden hin konisch erweiternde Innenwandung oder Ablaufschräge zu diesen äußeren Enden jeder Wringwalze 20, 22 geleitet. Dadurch wird die ausgepreßte Reinigungsflüssigkeit schneller abgeführt und der Anpreßdruck durch die verringerte Fläche partiell erhöht, so daß der Auswringgrad verbessert wird.

Ein zweites Ausführungsbeispiel der Auswringvorrichtung ist in Fig. 7 als Ganzes mit 110 bezeichnet. In dieser Auswringvorrichtung sind hier die Führungselemente 112, 114 direkt mit der Aufnahme für die Wringwalzen verbunden. Diese Führungselemente sind nach oben bis über die Seitenführungen 76, 78 hinaus verlängert. Dies verhindert beim Einführen des Wischkörpers in die Auswringvorrichtung, daß der Wischkörper zur Seite klappen kann. Durch die direkte Verbindung der Führung mit der Aufnahme für die Wringwalzen wird der Abstand zwischen Wischkörper und Führung klein gehalten. Beim Einführen des Wischkörpers zwischen die Auswringwalzen biegen sich die Führungshälften mit den Wringwalzen auf und so wird ein Klemmen des Wischkörpers zwischen den Führungshälften vermieden.

In diesem Ausführungsbeispiel sind weiterhin zwischen den Versteifungsrippen 34, 36 sowohl in den Seitenwänden 30 und 32 als auch in den Führungselementen 112, 114 Aussparungen mit verringerter Materialdicke. Da die Gestaltsteifigkeit der Auswringvorrichtung durch die Versteifungsrippen hergestellt wird, dienen diese Aussparungen einer Verringerung des Materialeinsatzes.

In Fig. 10 ist ein Schnitt durch dieses zweite Ausführungsbeispiel dargestellt; dabei weisen die Seitenführungen Auswerferfedern 128 und 130 auf. Diese Auswerferfedern und eine mit 126 bezeichnete Auswerfeinrichtung erleichtern den Herausziehvorgang des Wischkörpers aus der Auswringvorrichtung, wenn der Anpreßdruck wie in dem vorliegenden Ausführungsbeispiel sehr hoch ist. Ohne eine solche Auswerfeinrichtung könnte der Wischkörper zwischen den Rollen festgeklemmt werden. Die Auswerferfedern 128 und 130 werden beim Einführen des Wischkörpers in die Auswringvorrichtung vorgespannt und behalten ihre Spannung bis zum Auswerfen.

Die zu der Grundausführung des ersten Ausführungsbeispiels hinzugekommenen Führungselemente, die Aussparungen und die Auswurfvorrichtung können auch einzeln der Grundversion hinzugefügt werden, ohne die Ausführbarkeit der Erfindung zu beeinträchtigen. Insbesondere sind die weiteren Elemente der verlängerten Führung mit Rollenaufnahme und die Aussparungen funktional unabhängig voneinander. In der bevorzugten Ausführung der Erfindung sind die verlängerten Führungselemente die Aussparungen zur Materialeinsparung und die Auswerfeinrichtung mit den Auswerferfedern miteinander kombiniert. Diese Ausführung hat auch den Vorteil, daß durch die gemeinsame Ausführung der Führungselemente und der Aufnahme für die Wringwalzen eine weitere Reduzierung der Zahl der Bauteile und damit eine Verringerung des Montageaufwandes erzielt werden kann.

### Bezugszeichenliste

- 10, 110: Auswringvorrichtung
- 12: Grundkörper
- 14, 16: Seitenwände
- 18: Boden
- 20, 22: Wringwalzen
- 24: Walzenspalt
- 26, 28: Befestigungsvorrichtungen
- 30, 32: Stirnwände
- 34, 36: Versteifungsrippen
- 38, 40: obere Längskanten
- 42, 44: obere Ausschnitte (der Seitenwände)
- 46, 48: Schmalseiten
- 50, 52: Lager
- 54, 56: Lagerschalen
- 58, 60: Aufnahmeöffnungen (Lagerschalen)
- 62, 64: freie Enden ( " )
- 66: Ablauföffnungen
- 67, 69: Tragplatten
- 68: Innenwand
- 70: Längsmitte (Wringwalze)
- 72, 74: Enden (Wringwalzen)
- 71, 73: Stützrippenpaaren
- 75, 77: U-Steg (Seitenführung)
- 76, 78: Seitenführungen
- 77, 79: oberes Ende (Seitenführung)
- 80, 82: Schnapphaken
- 81, 83: unteres Ende (Seitenführung)
- 84, 86: U-Schenkel (Befestigungsvorrichtung)
- 88, 90: U-Steg ( " )
- 92, 94: Rastschulter ( " )
- 96, 98: Zwischenräume
- 112, 114: Führungselemente mit Aufnahme für die Wringwalzen
- 120, 122: Aussparungen
- 126: Auswerfeinrichtung
- 128, 130: Auswerferfedern

## Patentansprüche

1. Vorrichtung zum Auswringen von Flüssigkeit aus einem Naßwischbesatz, der an einem etwa rechteckigen Wischbesatzträger eines mit mit einer Betätigungsstange versehenen Bodenreinigungsgerätes lösbar befestigt ist, wobei die Auswringvorrichtung aus einem Grundkörper (12) besteht, dem zwei Wringwalzen (20, 22) zugeordnet sind, welche parallel zueinander drehbar gelagert und entgegen einer elastischen Vorspannkraft etwa parallel zueinander voneinander wegbewegbar angeordnet sind, dadurch gekennzeichnet, daß diese elastische Vorspannkraft durch den die Wringwalzen (20, 22) tragenden Grundkörper (12) selbst erzeugt wird, der zu diesem Zweck aus einem biegeelastischen Werkstoff besteht.

2. Auswringvorrichtung nach Anspruch 1, dadurch gekennzeichnet, daß der Grundkörper (12) im Querprofil etwa U-förmig gestaltet ist.

3. Auswringvorrichtung nach Anspruch 1 oder 2, dadurch gekennzeichnet, daß die die Schenkel des Profils bildenden Seitenwände (14, 16) des Grundkörpers (12) durch einen rinnenförmigen Boden (18) verbunden sind.

4. Auswringvorrichtung nach einem der Ansprüche 1 bis 3, dadurch gekennzeichnet, daß obere, zueinander etwa parallele Längskanten der Seitenwände (14, 16) des Grundkörpers (12) mit Lagern (50, 52) für die Wringwalzen (22, 22) ausgerüstet sind.

5. Auswringvorrichtung nach Anspruch 4, dadurch gekennzeichnet, daß die Lager (50, 52) für jede der beiden Wringwalzen (20, 22) aus mindestens zwei Lagerschalen (54, 56) bestehen.

6. Auswringvorrichtung nach Anspruch 4 oder 5, dadurch gekennzeichnet, daß die Lagerschalen (54, 56) etwa einem Kreiszylinderausschnitt entsprechend geformt sind und einen lichten Querschnitt aufweisen, der dem Querschnitt der kreiszylindrischen Wringwalzen (20, 22) angepaßt ist.

7. Auswringvorrichtung nach einem der Ansprüche 4 bis 6, dadurch gekennzeichnet, daß jede Lagerschale (54, 56) mit einer Aufnahmeöffnung (58, 60) zum Einsetzen einer Wringwalze (20, 22) versehen ist, wobei jede Aufnahmeöffnung (58, 60) einen sich über den Umfang der zugehörigen Lagerschale erstreckenden Öffnungwinkel von weniger als 180°aufweist.

8. Auswringvorrichtung nach Anspruch 7, dadurch gekennzeichnet, daß die Aufnahmeöffnung (58, 60) jeder Lagerschale (54, 56) durch mindestens eine elastische Vorrichtung begrenzt ist.

9. Auswringvorrichtung nach Anspruch 8, dadurch gekennzeichnet, daß die jeder Aufnahmeöffnung (58, 60) der Lagerschalen (54, 56) zugeordnete, elastische Vorrichtung von einem freien, oberen Ende (62, 64) der Lagerschalen (54, 56) gebildet ist.

10. Auswringvorrichtung nach Anspruch 9, dadurch gekennzeichnet, daß die Aufnahmeöffnungen (58, 60) der an beiden Seitenwänden (14, 16) angebrachten Lagerschalen (54, 56) sich paarweise gegenüberliegen.

11. Auswringvorrichtung nach einem der Ansprüche 4 bis 10, dadurch gekennzeichnet, daß die Lagerschalen (54, 56) über die obere Längskante (38, 40) der beiden Seitenwände (14, 16) des Grundkörpers (12) nach oben hinausragen.

12. Auswringvorrichtung nach einem der Ansprüche 1 bis 11, dadurch gekennzeichnet, daß die beiden Stirnseiten des Grundkörpers (12) durch Stirnwände (30, 32) im wesentlichen abgedeckt sind.

13. Auswringvorrichtung nach Anspruch 12, dadurch gekennzeichnet, daß die Stirnwände (30, 32) am oberen Ende als sich etwa senkrecht und parallel erstreckende Seitenführungen (76, 78) für einen Wischbesatzträger ausgebildet sind.

14. Auswringvorrichtung nach Anspruch 13, dadurch gekennzeichnet, daß die Seitenführungen (76, 78), in Draufsicht, einen U-förmigen Querschnitt aufweisen, wobei sich die offenen Seiten beider Seitenführungen im Abstand gegenüberliegen.

15. Auswringvorrichtung nach Anspruch 13 oder 14, dadurch gekennzeichnet, daß der freie, U-förmige Querschnitt der sich gegenüberliegenden Seitenführungen (76, 78) symmetrisch über einem Walzenspalt (24) der beiden, horizontal nebeneinander angeordneten Wringwalzen (20, 22) angeordnet sind.

16. Auswringvorrichtung nach Anspruch 15, dadurch gekennzeichnet, daß der freie Querschnitt der Seitenführungen (76, 78) von ihrem oberen Ende (77, 79) bis zu ihrem im Abstand oberhalb der beiden Wringwalzen (20, 22) liegenden, unteren Ende (81, 83) zunehmend bis auf einen der Dicke und Länge des Wischbesatzträgers angepaßten Querschnitt verkleinert ist.

17. Auswringvorrichtung nach einem der Ansprüche 14 bis 16, dadurch gekennzeichnet, daß die beiden Stirnwände (30, 32) des U-förmigen Grundkörpers (12) nur mit dem Boden (18) des Grundkörpers (12) elastisch biegsam verbunden und unter Bildung schlitzförmiger Abflußöffnungen (96, 98) in einem zum oberen Ende hin zunehmenden Abstand von den Stirnkanten der Seitenwände (14, 16) des Grundkörpers (12) angeordnet sind.

18. Auswringvorrichtung nach einem der Ansprüche 1 bis 17, dadurch gekennzeichnet, daß die Wringwalzen (20, 22) rohrförmig sind.

19. Auswringvorrichtung nach Anspruch 18, dadurch gekennzeichnet, daß die rohrförmigen Wringwalzen (20, 22) mit etwa radialen Ablauföffnungen (62) versehen sind.

20. Auswringvorrichtung nach Anspruch 19, dadurch gekennzeichnet, daß die Innenwand (64) der rohrförmigen Wringwalzen (20, 22) von deren Längsmitte (70) aus bis zu ihren beiden Enden (66, 68) hin jeweils konisch erweitert ist.

21. Auswringvorrichtung nach einem der Ansprüche 1 bis 20, dadurch gekennzeichnet, daß der Abstand des Walzenspaltes (24) der Wringwalzen (20, 22) von der Oberfläche des Bodens (18) kleiner als die Höhe jeder Schmalseite des Wischbesatzträgers bemessen ist.

22. Auswringvorrichtung nach einem der Ansprüche 1 bis 21, dadurch gekennzeichnet, daß die Außenseite des Grundkörpers (12) mit sich senkrecht erstreckenden Versteifungsrippen (34, 36) versehen ist.

23. Auswringvorrichtung nach Anspruch 22, dadurch gekennzeichnet, daß sich die Versteifungsrippen (34, 36) über die Außenseite des Grundkörpers (12) kontinuierlich erstrecken sowie im Abstand parallel zueinander angeordnet und zum Boden (18) des Grundkörpers (12) hin verstärkt sind.

24. Auswringvorrichtung nach einem der Ansprüche 1 bis 23, dadurch gekennzeichnet, daß zumindest der Boden (18) des Grundkörpers (12) mit Abflußöffnungen versehen ist.

25. Auswringvorrichtung nach einem der Ansprüche 1 bis 24, dadurch gekennzeichnet, daß die Stirnwände (30, 32) am oberen Ende ihrer Außenseiten Befestigungsvorrichtungen (26, 28) aufweisen, mit welchen die Auswringvorrichtung (10) auf die Oberkante sich gegenüberliegender Ränder eines Auffangbehälters für Flüssigkeit aufsetzbar ist.

26. Auswringvorrichtung nach Anspruch 25, dadurch gekennzeichnet, daß die Befestigungsvorrichtungen (26, 28) an den beiden Stirnwänden (30, 32) des Grundkörpers (12) als Schnapphaken (80, 82) ausgebildet sind.

27. Auswringvorrichtung nach einem der Ansprüche 1 bis 26, dadurch gekennzeichnet, daß der Grundkörper (12) mit seinen Seitenwänden (14, 16) und Stirnwänden (30, 32) und den daran angeordneten Lagerschalen (50, 52) einteilig ausgebildet ist.

28. Auswringvorrichtung nach Anspruch 27, gekennzeichnet durch ein einteiliges Kunststoff-Spritzgußteil.

29. Auswringvorrichtung nach einem der Ansprüche 1 bis 27, dadurch gekennzeichnet, daß diese im wesentlichen aus nicht-rostendem Federstahl besteht.

30. Auswringvorrichtung nach einem der Ansprüche 12 bis 29, gekennzeichnet durch über die Stirnwände (30, 32) nach oben herausragende Führungselemente (112, 114).

31. Auswringvorrichtung nach Anspruch 30, dadurch gekennzeichnet, daß die Führungselemente (112, 114) mit der Aufnahme für die Wringwalzen (20, 22) verbunden sind.

32. Auswringvorrichtung nach einem der Ansprüche 1 bis 31, dadurch gekennzeichnet, daß die Seitenwände (30, 32) und/oder die Führungselemente (112, 114) zwischen den Versteifungsrippen (34, 36) Aussparungen (120, 122) mit verringerter Materialdicke aufweisen.

33. Auswringvorrichtung nach einem der Ansprüche 1 bis 32, gekennzeichnet durch in der Nähe der Wringwalzen (20, 22) angebrachte Auswerfeinrichtung (126) sowie durch an den Seitenführungen (76, 78) angebrachten Auswerferfedern (128, 130).

## Claims

1. A device for wringing out liquid from a wet wiping attachment which is fastened releasably on an approximately rectangular wiping-attachment carrier of a floor-cleaning implement provided with an actuating rod, the wringing-out device comprising a basic body (12) which is assigned two wringing rollers (20, 22) which are mounted in a rotatable manner parallel to one another and are arranged such that they can be moved away from one another, approximately parallel to one another, counter to an elastic prestressing force, characterized in that said elastic prestressing force is produced by the basic body (12), which bears the wringing rollers (20, 22), itself, and said basic body consists, for this purpose, of a flexurally elastic material.

2. A wringing-out device according to claim 1, characterized in that the basic body (12) is of approximately U-shaped configuration in transverse profile.

3. A wringing-out device according to claim 1 or 2, characterized in that the profile-leg-forming side walls (14, 16) of the basic body (12) are connected by a channel-like base (18).

4. A wringing-out device according to any one of claims 1 to 3, characterized in that top longitudinal edges of the side walls (14, 16) of the basic body (12), said longitudinal edges being approximately parallel to one another, are provided with bearings (50, 52) for the wringing rollers (20, 22).

5. A wringing-out device according to claim 4, characterized in that the bearings (50, 52) for each of the two wringing rollers (20, 22) comprise at least two bearing shells (54, 56).

6. A wringing-out device according to claim 4 or 5, characterized in that the bearing shells (54, 56) are shaped to correspond approximately to a circular-cylinder cutout and have a clear cross section which is adapted to the cross section of the circular-cylindrical wringing rollers (20, 22).

7. A wringing-out device according to any one of claims 4 to 6, characterized in that each bearing shell (54, 56) is provided with a receiving opening (58, 60) for the insertion of a wringing roller (20, 22), each receiving opening (58, 60) having an opening angle, extending over the circumference of the associated bearing shell, of less than 180°.

8. A wringing-out device according to claim 7, characterized in that the receiving opening (58, 60) of each bearing shell (54, 56) is bounded by at least one elastic device.

9. A wringing-out device according to claim 8, characterized in that the elastic device assigned to each receiving opening (58, 60) of the bearing shells (54, 56) is formed by a free, top end (62, 64) of the bearing shells (54, 56).

10. A wringing-out device according to claim 9, characterized in that the receiving openings (58, 60) of the bearing shells (54, 56), which are provided on the two side walls (14, 16), are located opposite one another in pairs.

11. A wringing-out device according to any one of claims 4 to 10, characterized in that the bearing shells (54, 56) project upwards beyond the top longitudinal edge (38, 40) of the two side walls (14, 16) of the basic body (12).

12. A wringing-out device according to any one of claims 1 to 11, characterized in that the two end sides of the basic body (12) are essentially covered by end walls (30, 32).

13. A wringing-out device according to claim 12, characterized in that the end walls (30, 32) are designed, at the top end, as approximately vertical and parallel side guides (76, 78) for a wiping-attachment carrier.

14. A wringing-out device according to claim 13, characterized in that the side guides (76, 78) have a U-shaped cross section in plan view, the open sides of the two side guides being located opposite one another at a distance apart.

15. A wringing-out device according to claim 13 or 14, characterized in that the free, U-shaped cross sections of the mutually opposite side guides (76, 78) are arranged symmetrically above a roller nip (24) of the two wringing rollers (20, 22), which are arranged horizontally one beside the other.

16. A wringing-out device according to claim 15, characterized in that, from the top end (77, 79) of the side guides to the bottom end (81, 83) thereof, which is located at a distance above the two wringing rollers (20, 22), the free cross section of the side guides (76, 78) is increasingly reduced to a cross section which is adapted to the thickness and length of the wiping-attachment carrier.

17. A wringing-out device according to any one of claims 14 to 16, characterized in that the two end walls (30, 32) of the U-shaped base body (12) are connected in a flexurally elastic manner only to the base (18) of the basic body (12) and, forming slot-like outflow openings (96, 98), are arranged at a distance from the end edges of the side walls (14, 16) of the basic body (12), said distance increasing towards the top end.

18. A wringing-out device according to any one of claims 1 to 17, characterized in that the wringing rollers (20, 22) are tubular.

19. A wringing-out device according to claim 18, characterized in that the tubular wringing rollers (20, 22) are provided with approximately radial discharge openings (66).

20. A wringing-out device according to claim 19, characterized in that the inner wall (68) of the tubular wringing rollers (20, 22) is widened conically in each case from the longitudinal centre (70) of said rollers to the two ends (66, 68) thereof.

21. A wringing-out device according to any one of claims 1 to 20, characterized in that the distance between the roller nip (24) of the wringing rollers (20, 22) and the surface of the base (18) is smaller than the height of each narrow side of the wiping-attachment carrier.

22. A wringing-out device according to any one of claims 1 to 21, characterized in that the outside of the basic body (12) is provided with vertically extending stiffening ribs (34, 36).

23. A wringing-out device according to claim 22, characterized in that the stiffening ribs (34, 36) extend continuously over the outside of the basic body (12) and are spaced apart parallel to one another and are reinforced towards the base (18) of the basic body (12).

24. A wringing-out device according to any one of claims 1 to 23, characterized in that at least the base (18) of the basic body (12) is provided with outflow openings.

25. A wringing-out device according to any one of claims 1 to 24, characterized in that, at the top end of their outer sides, the end walls (30, 32) have fastening devices (26, 28) by way of which the wringing-out device (10) can be positioned on the top edge of mutually opposite borders of a liquid-collecting container.

26. A wringing-out device according to claim 25, characterized in that the fastening devices (26, 28) on the two end walls (30, 32) of the basic body (12) are designed as snap-action hooks (80, 82).

27. A wringing-out device according to any one of claims 1 to 26, characterized in that the basic body (12) is formed in a single piece with its side walls (14, 16) and end walls (30, 32) and the bearings (50, 52) arranged thereon.

28. A wringing-out device according to claim 27, characterized by a single-piece plastic injection moulding.

29. A wringing-out device according to any one of claims 1 to 27, characterized in that said device consists essentially of stainless spring steel.

30. A wringing-out device according to any one of claims 12 to 29, characterized by guide elements (112, 114) projecting upwards beyond the end walls (30, 32).

31. A wringing-out device according to claim 30, characterized in that the guide elements (112, 114) are connected to the mount for the wringing rollers (20, 22).

32. A wringing-out device according to any one of claims 1 to 31, characterized in that the side walls (14, 16) and/or the guide elements (112, 114) have cutouts (120, 122) of reduced material thickness between the stiffening ribs (34, 36).

33. A wringing-out device according to any one of claims 1 to 32, characterized by an ejecting mechanism (126), which is provided in the vicinity of the wringing rollers (20, 22), and by ejector springs (128, 130), which are provided on the side guides (76, 78).

## Revendications

1. Dispositif pour l'essorage d'un liquide d'un essuie mouillé, fixé de manière libérable à un support d'essuie sensiblement rectangulaire d'un appareil de nettoyage du sol doté d'une tringle d'actionnement, le dispositif d'essorage étant constitué d'un corps de base (12) auquel deux cylindres d'essorage (20, 22) sont associés et montés à rotation parallèlement l'un à l'autre en étant disposés de manière à pouvoir être éloignés l'un de l'autre sensiblement parallèlement l'un à l'autre en opposition à une force élastique de précontrainte, caractérisé en ce que cette force élastique de précontrainte est créée par le corps de base (12) lui-même qui porte les cylindres d'essorage (20, 22), et qui dans ce but est constitué d'un matériau élastiquement flexible.

2. Dispositif d'essorage selon la revendication 1, caractérisé en ce que le corps de base (12) est configuré avec un profil transversal sensiblement en forme de U.

3. Dispositif d'essorage selon la revendication 1 ou 2, caractérisé en ce que les parois latérales (14, 16) du corps de base (12), qui forment les ailes du profil, sont reliées par un fond (18) en forme de rigole.

4. Dispositif d'essorage selon l'une des revendications 1 à 3, caractérisé en ce que les bords longitudinaux supérieurs, sensiblement parallèles l'un à l'autre, des parois latérales (14, 16) du corps de base (12) sont dotées de paliers (50, 52) pour les cylindres d'essorage (22, 22).

5. Dispositif d'essorage selon la revendication 4, caractérisé en ce que les paliers (50, 52) prévus pour chacun des deux cylindres d'essorage (20, 22) sont constitués d'au moins deux coquilles de palier (54, 56).

6. Dispositif d'essorage selon la revendication 4 ou 5, caractérisé en ce que les coquilles de palier (54, 56) sont façonnées d'une manière qui correspond sensiblement à un tronçon de cylindre circulaire et présentent une petite section transversale qui est adaptée à la section transversale des cylindres d'essorage (20, 22) cylindriques circulaires.

7. Dispositif d'essorage selon l'une des revendications 4 à 6, caractérisé en ce que chaque coquille de palier (54, 56) est dotée d'une ouverture de réception (58, 60) permettant l'insertion d'un cylindre d'essorage (20, 22), chaque ouverture de réception (58, 60) présentant un angle d'ouverture de moins de 180°, qui s'étend à la périphérie de la coquille de palier associée.

8. Dispositif d'essorage selon la revendication 7, caractérisé en ce que l'ouverture de réception (58, 60) de chaque coquille de palier (54, 56) est délimitée par au moins un dispositif élastique.

9. Dispositif d'essorage selon la revendication 8, caractérisé en ce que le dispositif élastique associé à chaque ouverture de réception (58, 60) des coquilles de palier (54, 56) est formé par une extrémité libre ouverte (62, 64) des coquilles de palier (54, 56).

10. Dispositif d'essorage selon la revendication 9, caractérisé en ce que les ouvertures de réception (58, 60) des coquilles de palier (54, 56) installées sur les deux parois latérales (14,16) se font face par paires.

11. Dispositif d'essorage selon l'une des revendications 4 à 10, caractérisé en ce que les coquilles de palier (54, 56) débordent vers le haut au-delà du bord longitudinal supérieur (38, 49) des deux parois latérales (14, 16) du corps de base (12).

12. Dispositif d'essorage selon l'une des revendications 1 à 11, caractérisé en ce que les deux côtés frontaux du corps de base (12) sont essentiellement recouverts par des parois frontales (30, 32).

13. Dispositif d'essorage selon la revendication 12, caractérisé en ce que les parois frontales (30, 32) sont configurées à leur extrémité supérieure en tant que guides latéraux (76, 78) pour un support d'essuie, qui s'étendent sensiblement à la verticale et en parallèle.

14. Dispositif d'essorage selon la revendication 13, caractérisé en ce que, vus en plan, les guides latéraux (76, 78) présentent une section transversale en forme de U, tandis que les côtés ouverts des deux guides latéraux se font face à distance.

15. Dispositif d'essorage selon la revendication 13 ou 14, caractérisé en ce que la section transversale libre en forme de U des guides latéraux (76, 78) opposées sont disposés symétriquement au-dessus d'un interstice de cylindre (24) des deux cylindres d'essorage (20, 22) disposés horizontalement l'un à côté de l'autre.

16. Dispositif d'essorage selon la revendication 15, caractérisé en ce que la section transversale libre des guides latéraux (76, 78), depuis leur extrémité supérieure (77, 79) jusqu'à leur extrémité inférieure (81, 83) située à distance au-dessus des deux cylindres d'essorage (20, 22) se rétrécit de plus en plus jusqu'à une section transversale adaptée à l'épaisseur et à la longueur du support d'essuie.

17. Dispositif d'essorage selon l'une des revendications 14 à 16, caractérisé en ce que les deux parois frontales (30, 32) du corps de base (12) en forme de U sont reliées de manière élastiquement flexible uniquement au fond (18) du corps de base (12) et sont disposées par rapport aux bords frontaux et aux parois latérales (14, 16) du corps de base (12) à une distance qui augmente en direction de l'extrémité supérieure, en formant des ouvertures d'écoulement (96, 98) en forme de fente.

18. Dispositif d'essorage selon l'une des revendications 1 à 17, caractérisé en ce que les cylindres d'essorage (20, 22) sont en forme de tube.

19. Dispositif d'essorage selon la revendication 18, caractérisé en ce que les cylindres d'essorage (20, 22) en forme de tube sont dotés d'ouvertures d'évacuation (62) sensiblement radiales.

20. Dispositif d'essorage selon la revendication 19, caractérisé en ce que la paroi intérieure (64) des cylindres d'essorage (20, 22) en forme de tube s'évase chaque fois coniquement depuis le milieu (70) de leur longueur jusqu'à leurs deux extrémités (66, 68).

21. Dispositif d'essorage selon l'une des revendications 1 à 20, caractérisé en ce que la distance entre l'interstice de cylindre (24) des cylindres d'essorage (20, 22) et la surface supérieure du fond (18) est inférieure à la hauteur de chaque côté étroit du support d'essuie.

22. Dispositif d'essorage selon l'une des revendications 1 à 21, caractérisé en ce que le côté extérieur du corps de base (12) est doté de nervures de renfort (34, 36) qui s'étendent à la verticale.

23. Dispositif d'essorage selon la revendication 22, caractérisé en ce que les nervures de renfort (34, 36) s'étendent sans discontinuité sur le côté extérieur du corps de base (12), sont disposées parallèlement l'une à l'autre et à distance et s'épaississent en direction du fond (18) du corps de base (12).

24. Dispositif d'essorage selon l'une des revendications 1 à 23, caractérisé en ce qu'au moins le fond (18) du corps de base (12) est doté d'ouvertures d'écoulement.

25. Dispositif d'essorage selon l'une des revendications 1 à 24, caractérisé en ce que les parois frontales (30, 32) présentent à l'extrémité supérieure de leur côté extérieur des dispositifs de fixation (26, 28) par lesquels le dispositif d'essorage (10) peut être placé sur les bords opposés du côté supérieur d'un récipient de réception de liquide.

26. Dispositif d'essorage selon la revendication 25, caractérisé en ce que les dispositifs de fixation (26, 28) sont réalisés en forme de crochets élastiques (80, 82) sur les deux parois frontales (30, 32) du corps de base (12).

27. Dispositif d'essorage selon l'une des revendications 1 à 26, caractérisé en ce que le corps de base (12) est configuré d'un seul tenant avec ses parois latérales (14,16), ses parois frontales (30, 32) et les coquilles de palier (50, 52) qui y sont disposées.

28. Dispositif d'essorage selon la revendication 27, caractérisé par une pièce en matière synthétique d'un seul tenant, moulée par injection.

29. Dispositif d'essorage selon l'une des revendications 1 à 27, caractérisé en ce que celui-ci est réalisé essentiellement en acier à ressort inoxydable.

30. Dispositif d'essorage selon l'une des revendications 12 à 29, caractérisé par des éléments de guidage (112, 114) qui s'étendent vers le haut au-dessus des parois frontales (30, 32).

31. Dispositif d'essorage selon la revendication 30, caractérisé en ce que les éléments de guidage (112, 114) sont reliés au logement prévu pour les cylindres d'essorage (20, 22).

32. Dispositif d'essorage selon l'une des revendications 1 à 31, caractérisé en ce que les parois latérales (30, 32) et/ou les éléments de guidage (112, 114) présentent entre les nervures de renfort (34, 36) des évidements (120, 122) présentant une épaisseur réduite de matière.

33. Dispositif d'essorage selon l'une des revendications 1 à 32, caractérisé par un dispositif d'expulsion (126) installé à proximité des cylindres d'essorage (20, 22), ainsi que par des ressorts d'expulsion (128, 130) installés sur les guides latéraux (76, 78).
